# EUROPÄISCHE PATENTSCHRIFT

(11) **EP 1 412 686 B1**
(45) Veröffentlichungstag und Bekanntmachung des Hinweises auf die Patenterteilung: **21.03.2007**
(21) Anmeldenummer: 02791452.2
(22) Anmeldetag: 15.07.2002
(51) Int. Cl.: F26B 5/06

(54) **KAMMER FÜR EINE GEFRIERTROCKNUNGSEINRICHTUNG**
CHAMBER FOR A FREEZE-DRYING DEVICE
CHAMBRE POUR DISPOSITIF DE LYOPHILISATION

(30) Priorität: 27.07.2001 DE 10136498
(43) Veröffentlichungstag der Anmeldung: 28.04.2004
(73) Patentinhaber: Steris GmbH, 50354 Hürth (DE)
(72) Erfinder: HASELEY, Peter, 53340 Meckenheim (DE); OETJEN, Georg-Wilhelm, 23556 Lübeck (DE)
(74) Vertreter: Leineweber, Jürgen
(86) Internationale Anmeldenummer: PCT/EP2002/007828
(87) Internationale Veröffentlichungsnummer: WO 2003/012355

(56) Entgegenhaltungen:
- WO-A-97/08503
- DE-A- 19 719 398
- GB-A- 1 032 857
- US-A- 3 048 928
- US-A- 3 311 991

## Beschreibung

Die Erfindung bezieht sich auf eine Kammer für eine Gefriertrocknungseinrichtung mit den Merkmalen des Oberbegriffs des Patentanspruchs 1.

Die Gefriertrocknung hat sich insbesondere in der pharmazeutischen Industrie zur Konservierung von Medikamenten, Impfstoffen usw. durchgesetzt. In den Kammern moderner Gefriertrocknungseinrichtungen befindet sich eine Mehrzahl von Stellplatten, auf deren Stellflächen eine Vielzahl von Behältern, Fläschchen o.dgl. (100.000 und mehr) Platz findet. Das üblicherweise in Wasser gelöste Produkt wird in Behälter dieser Art gefüllt. Vor dem Beginn des Gefriertrocknungsprozesses erfolgt das Einfrieren der Flüssigkeit. Üblicherweise findet dieser Schritt bereits in der Kammer der Gefriertrocknungseinrichtung statt, indem die Stellflächen entsprechend tief (-40° C bis -60° C) gekühlt werden.

Aus der deutschen Offenlegungsschrift 197 19 298 ist eine Kammer der eingangs erwähnten Art bekannt. Außerdem wird in diesem Dokument ein Verfahren zur Steuerung des Gefriertrocknungsprozesses in der Kammer erläutert. Kennzeichnend für den Ablauf des Trocknungsprozesses sind im wesentlichen zwei Trocknungsphasen. Solange sich noch kristallisiertes (gefrorenes) Wasser in dem Produkt befindet, nennt man diesen Trockenabschnitt die Haupt- oder Sublimationstrocknung. Liegt kein Wasser in Form von Eis mehr vor, ist das restliche Wasser am Trockenprodukt absorbiert und auch mehr oder weniger fest gebunden. Die Entfernung dieses Wassers findet während der Nach- oder Desorptionstrocknung statt. Zur Steuerung eines Gefriertrocknungsprozesses dieser Art werden bestimmte Kammerdrücke und Stellflächentemperaturen eingestellt. Ein wesentlicher Parameter ist dabei die Eistemperatur, die durch Druckanstiegsmessungen bestimmbar ist.

Die Steuerung der Eistemperatur in der Sublimationsfläche über den Druck setzt voraus, dass ein gleichförmiger Wasserdampfpartialdruck in der Kammer herrscht. Diese gleichförmige Druckverteilung ist im Bereich der Kammerwände sowie Kammertür oder -türen nur begrenzt möglich. In diesen Bereichen hängt die Temperatur des in den Fläschchen befindlichen Produkts nicht nur von der Stellplattentemperatur ab; auch die Temperatur der Innenwände der Kammer wirkt sich über Wärmestrahlung aus. Hat z.B. der aus dem Produkt austretende Wasserdampf eine Temperatur von -40°C, dann erhöht sich diese Temperatur auf den Stellplatten z.B. auf -20° C, während der Wasserdampf in der Nähe der Wände z.B. 20°C erreicht. Aufgrund dieser Temperaturunterschiede können sich Druckunterschiede von mehr als 10% einstellen. Die gewünschte Voraussetzung, dass ein gleichmäßiger Wasserdampfpartialdruck in der Kammer herrscht, ist nicht mehr ausreichend genau erfüllt; die sich einstellende Eistemperatur ist nicht mehr gleichförmig. Einbußen der Produktqualität sind die Folge.

Um den Einfluss der Kammerwandtemperatur auf die Temperatur des in den Fläschchen befindlichen Produkts zu vermeiden, ist es bekannt, die Stellplatten mit einem äußeren Rand auszurüsten, der das Produkt vor einer von den Kammerwänden ausgehenden Wärmestrahlung schützt. Diese Maßnahmen haben jedoch nur einen begrenzten Erfolg gehabt, da die Temperaturunterschiede zwischen dem Rand und den Stellflächen ca. 20°C betragen.

Weiterhin wurde bereits vorgeschlagen, die Wände und Tür(en) der Kammer zu temperieren. Diese Maßnahmen sind jedoch mit praktisch unüberwihdbaren technischen Schwierigkeiten und wirtschaftlichen Nachteilen verbunden. Die Kammer mit ihrer (ihren) Tür(en) kann bei Produktionsanlagen, besonders wenn sie mit Dampf sterilisiert werden müssen, eine Masse von vielen Tonnen haben. Diese Massen müssten bis -40°C und oft bis -60°C beim Einfrieren abgekühlt werden, was entweder zu einer unzulässig langen Einfrierzeit führt oder zu getrennten Kühlsystemen, die ein mehrfaches an Kälteleistung abgeben müssen, als sie für die Stellplatten und das Produkt erforderlich ist. Abgesehen von diesen wirtschaftlichen Problemen ist es technisch schwierig, die Flansche an der Kammer und den Flansch an der Tür auf z.B. -50°C zu kühlen. Die Dichtungen zwischen Kammer und Tür müssen bei tiefen Temperaturen funktionsfähig bleiben, und es ist schwierig, ein Kondensieren des Wasserdampfes an diesen Flanschen zu vermeiden. Eine denkbare Isolierung der Flansche gegen die Wasserdampfkondensation ist technisch nicht möglich, da Kammerflansch und Tür in sterilen Räumen untergebracht sind. Die Sterilitätsanforderungen in einem Reinraum schließen die Verwendung von für diese tiefen Temperaturen geeigneten Isoliermaterialien aus. Gefriertrocknungskammern nach dem Oberbegriff des Patentanspruchs 1 sind aus den US-Patentschriften 30 48 92 und 3 311 911 bekannt.

Beim Gegenstand der US-PS 30 48 928 ist eine innere Stellplatte 25 von einem inneren Container 13 mit Öffnungen 18 umgeben. Innerhalb des Containers 13 wird die für die Gefriertrocknung notwendige Energie mit Hilfe von Mikrowellen erzeugt. Die Wandungen des Containers 13 dienen der Abschirmung der Mikrowellen.

Beim Gegenstand der US-PS 3 311 911 haben die plattenförmigen Bauteile 16, die sich zwischen den Stellplatten 12 und den Innenwandflächen der Kammer 10 befinden, Kondensatorfunktion. Die Kühlung der Platten 16 erfolgt dadurch, daß eine gekühlte, Wasserdampf absorbierende Flüssigkeit über die Oberflächen der Platten strömt.

Der vorliegenden Erfindung liegt die Aufgabe zugrunde, eine Kammer für eine Gefriertrocknungseinrichtung der eingangs erwähnten Art ohne besonderen technischen Aufwand so auszubilden, dass sich während des Gefriertrocknungsprozesses gleichförmige Temperatur- und Wasserdampfdruckverhältnisse einstellen.

Erfindungsgemäß wird diese Aufgabe durch die kennzeichnenden Merkmale der Patentansprüche gelöst.

Die aus temperierbaren Bauteilen bestehende optische Abschirmung befindet sich zwischen den Stellflächen und den Kammerinnenflächen. Während der Durchführung des Gefriertrocknungsprozesses werden die temperierbaren Bauteile jeweils auf die Temperatur eingestellt, die auch die Stellplatten haben. Die Kammerwandtemperaturen können die Temperatur des in den Fläschchen befindlichen Produkts nicht mehr beeinflussen. In dem von den Abschirmbauteilen begrenzten Innenraum herrschen keine messbaren Temperatur- und Wasserdampfdruckunterschiede mehr.

Weitere Vorteile und Einzelheiten der Erfindung sollen anhand eines in den Figuren 1 und 2 schematisch dargestellten Ausführungsbeispieles erläutert werden. Es zeigen
- Figur 1 einen Vertikalschnitt durch eine Kammer nach der Erfindung,
- Figur 2 einen Horizontalschnitt durch diese Kammer.

In den Figuren sind die Kammer mit 1, die Kammerwandung mit 2, ihre Tür mit 3 (Figur 2), die in der Kammer 1 befindlichen Stellplatten mit 4 und ein beispielhaft dargestelltes, auf der Stellfläche einer Stellplatte 4 abgesetztes Fläschchen mit 5 bezeichnet. Die untere Stellplatte 4 stützt sich auf einer ortsfesten Basisplatte 6 ab. Die übrigen Stellplatten 4 sind derart auf- und abbewegbar (Doppelpfeil 7), dass sich ihr Abstand verändert. Durch ein Zusammenfahren der Stellplatten z.B. mit Hilfe eines hydraulischen Antriebs (Kolbenstange 8) erfolgt in bekannter Weise das Verschließen der Fläschchen 5 mit Stopfen, die seitlich endende Durchtrittskanäle für den Wasserdampf aufweisen und vor dem Beginn des Gefriertrocknungsprozesses auf die Fläschchen 5 aufgesetzt werden. Die oberste Stellplatte 4 ist am Stempel 9 der Kolbenstange 8 befestigt.

Die Stellplatten 4 sind Bestandteil eines gestrichelt angedeuteten Temperierkreislaufs 11. Er ist von einer Sole durchströmt, die je nach Bedarf in einen Wärmetauscher 12 (angeschlossen an eine nicht dargestellte Kältemaschine) gekühlt oder mit einer Heizung 13 aufgeheizt wird. Dem gesteuerten Ablauf des Gefriertrocknungsprozesses dient eine als Block dargestellte Steuerung 15, der als Steuergröße u.a. Signale eines in der Kammer angeordneten Drucksensors 16 zugeführt werden. Zu Beginn des Gefriertrocknungsprozesses werden die Stellplatten zunächst gekühlt (Einfrierphase). Während der Trocknungsphasen haben die Stellplatten Temperaturen über 0°C, um den Verdampfungsprozess zu beschleunigen.

Die Kammer 1 ist mit einem Anschlussstutzen 21 ausgerüstet, an den über ein Ventil 22 ein Kondensator 23 und eine Vakuumpumpe 24 angeschlossen sind. Der Kondensator 23 dient der Anlagerung des Wasserdampfes, der während der Gefriertrocknung anfällt. Nicht kondensierbare Gase werden von der Vakuumpumpe 24 entfernt. Das Ventil 22 steht mit der Steuerung 15 in Verbindung. Es wird zeitweise geschlossen, um mit Hilfe von Druckanstiegsmessungen die Eistemperatur bestimmen zu können.

Um das erfindungsgemäße Ziel zu erreichen, ist eine Abschirmung zwischen den Stellflächen und den Innenflächen der Kammerwand 2 vorgesehen. Sie besteht aus mehreren Bauteilen 31 bis 36, die die Stellplatten 4 derart umfassen, dass keine Sichtverbindung zwischen den Stellflächen und den darauf abgesetzten Fläschchen5 einerseits und den Kammerinnenwandflächen andererseits besteht. Die zwischen den Bauteilen gewählten Abstände sind so groß bemessen, dass der Wasserdampftransport zwischen den Stellflächen und dem Anschlussstutzen 21 im wesentlichen ungehindert stattfinden kann. Zweckmäßig ist es deshalb, wenn sich die einzelnen Bauteile nach Art einer Jalousie überlappen.

Beim dargestellten Ausführungsbcispiel umfassen die Bauteile 31 bis 36 das Stellplattenpaket von allen Seiten. Nach oben und nach unten bilden die obere bzw. untere Stellplatte 4 den erwünschten, temperierten Sichtschutz. Ist z.B. eine obere Stellplatte 4 nicht vorhanden, müssen ein oder mehrere weitere Bauteile vorhanden sein, die für die optische Abschirmung zur oberen Kammerwandung hin sorgen.

Durch die erfindungsgemäßen Bauteile entsteht ein innerer, nach außen optisch dichter Raum 37, in dem sich die Stellplatten 4 bzw. Stellflächen für die Fläschchen 5 befinden. Von den Kammerinnenwandflächen ausgehende Strahlungswärme kann die Temperatur- und Druckverhältnisse im Raum 37 nicht mehr beeinflussen. Während des Ablaufs des Gefriertrocknungsprozesses stellen sich die gewünschten Drücke und Temperaturen im Raum 37 gleichmäßig ein.

Um eine optimale Abschirmung der Stellflächen auch in Kantenbereichen des Stellplattenpaketes zu erreichen, weisen die Bauteile 31, 32 oben und unten abgebogene.Endabschnitte auf. Eine Alternative dazu zeigt Figur 2. Im Bereich der hinteren Kanten des Stellplattenpaketes enden die Bauteile 31, 33 bzw. 32, 33 jeweils mit einem den Dampfdurchtritt nicht behindernden Spalt. Den Spalten sind mit ausreichendem Abstand weitere Bauteile 34, 35, vorzugsweise zwischen den Spalten und der Kammerwand 2, zugeordnet, deren Breite und Länge so gewählt sind, dass eine Sichtverbindung zwischen den Stellflächen und der Kammerinnenwand durch die Spalte hindurch nicht besteht.

Mit 36 ist ein Bauteil der erfindungsgemäßen Art bezeichnet, das an der Tür 3 der Kammer 1 befestigt ist und derart ausgebildet ist, dass eine Sichtverbindung zwischen den Stellflächen und der Türinnenfläche nicht besteht. Abgebogene Abschnitte 40 sorgen für die notwendige Überlappung der Abschirmbauteile im Bereich der vorderen Kanten des Stellplattenpaketes.

Die Abschirmbauteile sind temperiert. Sie sind als relativ dünne (weniger als 1 cm) doppelwandige Platten ausgebildet und von einem Heiz-/Kühlmedium (Sole) durchströmt. Zweckmäßig haben die Platten eine möglichst geringe Wärmekapazität und bestehen aus Edelstahl.

In Figur 1 ist ein vom Temperaturkreislauf 11 für die Stellplatten 4 unabhängiger Kreislauf 41 mit Wärmetauscher 42 und Heizung 43 dargestellt. Alle Abschirmbauteile sind Bestandteil dieses Kreislaufs 41. Über flexible Verbindungsleitungen 44 (Figur 2) ist auch das an der Kammertür 3 befestigte Bauteil 36 versorgt.

Es besteht zwar die Möglichkeit, die Abschirmbauteile auch in den Stellplattenkreislauf 11 einzubeziehen. Wegen der unterschiedlichen und-zeitlich versetzten Leistungsanforderungen sind jedoch zwei separate Kreisläufe 11 und 41 zweckmäßig. Der Steuerung des Kreislaufs 41 dient ebenfalls der Steuerblock 15.

Die Figuren zeigen noch, dass sich der Drucksensor 16 im Raum 37 befindet. Als Steuergröße ist der Druck in diesem Raum 37 maßgebend. Der Druck au-ßerhalb des Raumes 37 ist für den gesteuerten Ablauf des Gefriertrocknungsprozesses unerheblich.

## Patentansprüche

1. Gefriertrocknungseinrichtung mit einer Kammer (1) umfassend
- eine Kammerwandung (2) mit Innenwandflächen,
- innerhalb der Kammer (1) befindliche temperierbare Stellplatten (4) für Behälter (5), in denen sich während der Durchführung der Gefriertrocknung das zu gefriertrocknende Produkt befindet,
- einen an die Kammer (1) angeschlossenen Kondensator (23), der der Anlagerung des während der Gefriertrocknung anfallenden Wasserdampfes dient, sowie
- temperierbare plattenförmige Bauteile (31 bis 36), die sich zwischen den Stellplatten (4) und den Innenwandflächen der Kammerwand (2) befinden und einen inneren Raum (37), in dem sich die Stellplatten (4) befinden, umgeben;
**dadurch gekennzeichnet, dass**
- die Abstände zwischen den den inneren Raum (37) bildenden Bauteilen (31 bis 36) so bemessen sind, daß der Transport des Wasserdampfes, der während der Gefriertrocknung aus den Behältern (5) durch die Zwischenräume zwischen den Bauteilen (31 bis 36) zum Kondensator (23) strömt, im wesentlichen ungehindert stattfindet, und
- die zwischen den Stellplatten (4) und den Innenwandflächen der Kammerwand (2) angeordneten Bauteile (31 bis 36) die Stellplatten (4) derart umgeben, daß keine Sichtverbindung zwischen den Stellplatten (4) und den darauf abgesetzten Behältern (5) einerseits und;den Innenwandflächen der Kammerwand (2) andererseits besteht.

2. Kammer nach Anspruch 1, **dadurch gekennzeichnet, dass** die temperierbaren Bauteile doppelwandig ausgebildete Platten sind, die Bestandteil eines Kältemittelkreislaufs (11, 41) sind.

3. Kammer nach Anspruch 1 oder 2, **dadurch gekennzeichnet, dass** eine Mehrzahl von temperierbaren Bauteilen bzw. Platten (31 bis 36)zur Herstellung der optischen Dichtheit derart angeordnet sind, dass sie einander überlappen.

4. Kammer nach Anspruch 1, 2 oder 3, **dadurch gekennzeichnet, dass** die temperierbaren Bauteile bzw. Platten (31 bis 36) zur Herstellung der optischen Dichtheit mit abgebogenen Abschnitten(38, 39, 40) ausgerüstet sind, die das Stellplattenpaket seitlich, oben oder unten umfassen.

5. Kammer nach einem der vorhergehenden Ansprüche, **dadurch gekennzeichnet, dass** die Stellplatten (4)und die der optischen Abschirmung dienenden temperierbaren Platten (31 bis 36) Bestandteil eines gemeinsamen Kältekreislaufs (11) sind.

6. Kammer nach einem der Ansprüche 1 bis 4, **dadurch gekennzeichnet, dass** die Stellplatten (4)und die temperierbaren, der optischen Abschirmung dienenden Platten (31 bis 36), jeweils Bestandteile eines Kältekreislaufs (11, 41) sind, welche voneinander unabhängig sind.

7. Kammer nach einem der vorhergehenden Ansprüche mit einer Kammertür, **dadurch gekennzeichnet, dass** die Türinnenwandung (36) eines oder mehrerer der temperierbaren Bauteile bzw. Platten (31 bis 36) trägt.

8. Kammer nach einem vorhergehenden Ansprüche, **dadurch gekennzeichnet, dass** ein der Steuerung des Ablauf des Gefriertrocknungsprozesses dienender Drucksensor (16)innerhalb des nach außen optisch dicht abgeschirmten Raumes (37) angeordnet ist.

## Claims

1. Freeze-drying device with a chamber (1) comprising
- a chamber wall (2) with interior wall surfaces,
- temperature-controlled shelf plates (4) within the chamber (1), said shelf plates intended for arranging the vessels (5) containing the product to be freeze-dried,
- a condenser (23) connected to the chamber (1) which serves to precipitate the water vapor that is brought forth during freeze-drying, as well as
- temperature-controlled plate-shaped components (31 through 36) positioned between the shelf plates (4) and the interior wall surface of the chamber wall (2), said plate-shaped components forming an inner compartment (37) that surrounds the shelf plates (4);
**characterized by:**
the clearance between the components (31 through 36) forming the inner compartment (37) being such that the water vapor brought forth from the vessels (5) during freeze-drying can flow, essentially, unhindered through the spaces between the components (32 through 36) to the condenser (23), and the components (31 through 36) being positioned between the shelves (4) and the interior wall surfaces of chamber wall (2) such that they surround the shelves in such a way that there is no free line-of-sight from the shelf plates (4) and vessels (5) positioned thereon to the interior wall surfaces of the chamber wall (2).

2. A chamber in accordance with claim 1, **characterized by**:
the temperature-controlled components (31 through 36) being constructed of double-walled plates that are component parts of the cryogenic circuit (11, 41).

3. A chamber in accordance with claim 1 or 2, **characterized by**:
most of the temperature-controlled components or plates (31 through 36) being arranged to overlap each other such that optical impermeability is achieved.

4. A chamber in accordance with claim 1, 2 or 3, **characterized by:**
the temperature-controlled components or plates (31 through 36) being provided with bent sections (38, 39, 40) in order to achieve the optical impermeability, said bent sections enveloping the package of shelf plates on the sides, on the top and on the bottom.

5. A chamber in accordance with anyone of the previous claims, **characterized by**:
both the shelf plates (4) and the optical shield of temperature-controlled plates (31 through 36) being part of a mutual cryogenic circuit (11).

6. A chamber in accordance with anyone of claims 1 through 4, **characterized by**:
the shelf plates (4) and the optical shield of temperature-controlled plates (31 through 36) being part of individual cryogenic circuits (11, 41) that are independent of each other.

7. A chamber in accordance with anyone of the previous claims with a chamber door, **characterized by**:
its interior wall (36) carrying one or more of the temperature-controlled components or plates (31 through 36).

8. A chamber in accordance with anyone of the previous claims, **characterized by**:
a pressure sensor (16) being arranged within the optically impermeable space (37), and said pressure sensor being used to control the freeze-drying process.

## Revendications

1. Dispositif de lyophilisation comprenant une chambre (1) comportant
- une paroi de chambre (2) ayant des surfaces intérieures,
- des clayettes (4) à température constante, se trouvant à l'intérieur de la chambre (1), destinées à des récipients (5) dans lesquels se trouve le produit à lyophiliser lors de la réalisation de la lyophilisation,
- un condenseur (23) raccordé à la chambre (1) qui sert à fixer la vapeur d'eau produite lors de la lyophilisation ainsi que
- des éléments à température constante en forme de plaques (31 à 36) qui se trouvent entre les clayettes (4) et les surfaces intérieures de la paroi de chambre (2), et un espace intérieur (37) dans lequel se trouvent les clayettes (4) ;
**caractérisé en ce que**
- les distances entre les éléments (31 à 36) formant l'espace intérieur (37) sont dimensionnées de manière à ce que le transport de la vapeur d'eau qui, pendant la lyophilisation, sort des récipients (5) et circule à travers les espaces intermédiaires entre les éléments (31 à 36) en direction du condenseur (23), se déroule essentiellement sans entrave et les éléments (31 à 36) disposés entre les clayettes (4) et les surfaces intérieures de la paroi de chambre entourent les clayettes de manière à ce qu'il n'y ait pas de liaison visuelle entre les clayettes (4) et les récipients (5) posés dessus d'une part et les surfaces intérieures de la paroi de chambre (2) d'autre part.

2. Chambre selon la revendication 1, **caractérisée en ce que** les éléments à température constante sont des plaques à double paroi qui font partie d'un circuit de fluide réfrigérant (11, 41).

3. Chambre selon la revendication 1 ou 2, **caractérisée en ce qu'**une multitude d'éléments ou de plaques à température constante (31 à 36) destinés à la réalisation de l'étanchéité visuelle sont disposés de manière à se chevaucher les uns les autres.

4. Chambre selon la revendication 1, 2 ou 3, **caractérisée en ce que** les éléments ou les plaques à température constante (31 à 36) destinés à la réalisation de l'étanchéité visuelle sont équipés de segments recourbés (38, 39, 40) qui entourent l'ensemble de clayettes sur le côté, le haut ou le bas.

5. Chambre selon l'une quelconque des revendications précédentes, **caractérisée en ce que** les clayettes (4) et les plaques à température constante (31 à 36) servant à la protection visuelle font partie d'un circuit de refroidissement (11) commun.

6. Chambre selon l'une quelconque des revendications 1 à 4, **caractérisée en ce que** les clayettes (4) et les plaques à température constante (31 à 36) servant à la protection visuelle sont des éléments respectifs d'un circuit de refroidissement (11, 41) qui sont indépendants les uns des autres.

7. Chambre selon l'une quelconque des revendications précédentes comportant une porte de chambre, **caractérisée en ce que** la paroi intérieure (36) de la porte comporte un ou plusieurs éléments ou plaques à température constante (31 à 36).

8. Chambre selon l'une quelconque des revendications précédentes, **caractérisée en ce qu'**un capteur de pression (16) servant à commander le déroulement du processus de lyophilisation est disposé à l'intérieur de l'espace (37) protégé visuellement de manière hermétique vers l'extérieur.
